# EUROPÄISCHE PATENTSCHRIFT

(11) **EP 1 146 206 B1**
(45) Veröffentlichungstag und Bekanntmachung des Hinweises auf die Patenterteilung: **02.08.2006**
(21) Anmeldenummer: 01103818.9
(22) Anmeldetag: 16.02.2001
(51) Int. Cl.: F01N 1/06, F01N 1/24, F01N 7/18

(54) **Abgas-Schalldämpfer in Mehrkammerbauweise**
Multi-chamber built exhaust gas silencer
Silencieux de gaz d'échappement à construction à chambres multiples

(30) Priorität: 14.04.2000 DE 10018505; 22.11.2000 DE 10058142
(43) Veröffentlichungstag der Anmeldung: 17.10.2001
(62) Teilanmeldung aus: 06011041.8
(73) Patentinhaber: J. Eberspächer GmbH & Co. KG, 73730 Esslingen (DE)
(72) Erfinder: Wörner, Siegfried, 73734 Esslingen (DE); Schumacher, Herbert, 73669 Lichtenwald (DE); Giebel, Stephan, 66687 Lockweiler (DE); Klein, Norbert, 66538 Neunkirchen (DE); Neu, Helmut, 66564 Ottweiler (DE)

(56) Entgegenhaltungen:
- DE-U- 9 100 866
- DE-U- 9 307 567
- DE-U- 9 308 419
- FR-A- 2 682 158
- GB-A- 1 448 301
- US-A- 4 132 286
- US-A- 4 941 545
- US-A- 4 972 921

## Beschreibung

Die Erfindung betrifft einen Abgas-Schalldämpfer in Mehrkammerbauweise nach dem Oberbegriff von Anspruch 1.

Ein derartiger Abgas-Schalldämpfer ist aus der US-A-4 132 286 bekannt.

Aus der DE 196 27 079 A1 ist ein Abgas-Schalldämpfer bekannt, welcher zwei innere Halbschalen aufweist, in welchen die innere Abgasführung eingeprägt ist und welche die inneren Trennwände der Kammern ausbilden. Oberhalb der oberen horizontalen Trennwand ist eine Absorptionskammer und unterhalb der unteren Trennwand ist eine Reflexionskammer vorgesehen. Die inneren Halbschalen sind über einem gemeinsamen gebogenen Randabschnitt mit dem Außengehäuse verbunden. Die innere Abgasführung weist S-Form auf. Mithin ist ein vergleichsweise langer innerer Abgasweg bei einem kompakten Abgas-Schalldämpfer vorgesehen.

Der Erfindung liegt die Aufgabe zugrunde, einen gattungsgefäßen Abgas-Schalldämpfer bereitzustellen, der als Nachschalldämpfer eine optimale Dämpfung auch im tieffrequenten Bereich bewirkt und gleichwohl kompakt aufgebaut ist.

Diese Aufgabe wird durch den Gegenstand des unabhängigen Anspruchs gelöst. Vorteilhafte Weiterbildungen ergeben sich aus den Unteransprüchen.

Die Abgasführung weist ein erstes gekrümmtes Auslaufrohr auf, das einen ersten Krümmungsabschnitt aufweist und dessen vorzugsweise geradliniges Austrittsende bündig mit dem Außengehäuse verläuft, und ein zweites gekrümmtes Auslaufrohr.

Das zweite gekrümmte Auslaufrohr besitzt ebenfalls einen zweiten Krümmungsabschnitt und ein zweites vorzugsweise geradlinigen Austrittsende, wobei die Krümmungabschnitte des ersten Auslaufrohrs und des zweiten Auslaufrohrs in Draufsicht aufeinander zugerichtet sind, und sich vorzugsweise in unterschiedlicher Höhe im Abgas-Schalldämpfer überkreuzen.

Mit Bezug auf die Außendimension eines Abgas-Schalldämpfers läßt sich eine besonders große Länge an Auslaufrohren realisieren, wenn in einem weiteren Erfindungsaspekt die Austrittsenden des ersten Auslaufrohres und des zweiten Auslaufrohres auf der Austrittsseite des Abgas-Schalldämpfers parallel und in einem dichten Abstand zueinander in einer Horizontalebene angeordnet sind, und die Eintrittsenden des ersten Auslaufrohres und des zweiten Auslaufrohres auf der entgegengesetzten Eintrittsseite des Abgas-Schalldämpfers sich in den seitlichen inneren Eckbereichen des Abgas-Schalldämpfers in einer ersten Reflexionskammer befinden. Eine derartige Konfiguration einer Auslaufrohrform nach Art zweier "Mammutzähne" dämpft im Betrieb gerade auch die niederfrequenten Brummtöne, die nach dem Stand der Technik in einem Personenfahrzeug als besonders lästig empfunden werden. Der Schalldämpfer ist gleichwohl relativ klein in der Größe. Äußere Endrohre besitzt der erfindungsgemäße Abgas-Schalldämpfer zumindest in der Grundausstattung nicht, allenfalls eine kosmetische Endblende, die in die Austrittsenden der Auslaufrohre eingesteckt und befestigt ist. Der als Nachschalldämpfer verwendbare erfindungsgemäße Abgas-Schalldämpfer besitzt also eine integrierte Auslaufrohrverlängerung gerade durch die Ausbildung der Krümmungsabschnitte.

Die Auslaufrohre haben bevorzugt keine Mantelperforation.

Für eine bessere Befestigung einer vorgenannten Endblende können die Auslaufrohre ein gestuftes erweiteres Ende besitzen, wobei das Verhältnis des Durchmessers der Auslaufrohre zum Durchmesser des gestuften erweiterten Endes der Auslaufrohre mit Vorteil im Bereich von 40 zu 52 liegen kann.

Ein erfindungsgemäßer kompakter Abgas-Schalldämpfer ist insbesondere als Vier-Kammer-Schalenschalldämpfer mit integrierter Auslaufrohrverlängerung vorgesehen.

Dann sind vorzugsweise eine erste und eine zweite innere radiale Trennwand im Innern des Abgas-Schalldämpüfers ausgebildet. Die der Austrittsseite des Abgas-Schalldämpfers zugeordnete zweite Trennwand erstreckt sich dabei über den gesamten inneren Querschnitt des Abgas-Schalldämpfers und ist mit dem Außengehäuse fest verbunden.

Ferner befindet sich auf der Eintrittsseite des Abgas-Schalldämpfers eine obere Innenschale, die sich bis zur zweiten Trennwand erstreckt und mit der zweiten Trennwand fest verbunden ist. Die obere Innenschale ist vorzugsweise in einem Schalenfalz der oberen und unteren Halbschale des Außengehäuses verankert.

Die erste Trennwand erstreckt sich über den gesamten unteren Halbschalenquerschnitt bis hin zur oberen Innenschale und ist ihrerseits mit der oberen Innenschale fest verbunden.

Der auf der Eintrittsseite des Abgas-Schalldämpfers gelegene Raum zwischen der oberen Innenschale und der oberen Halbschale des Außengehäuses bis zur zweiten Trennwand ist vorzugsweise mit Schallschluckstoff ausgefüllt und bildet mithin eine erste Absorptionskammer.

Der auf der Austrittsseite des Abgas-Schalldämpfers gelegene Raum zwischen der zweiten Trennwand und dem Außengehäuse ist zweckmäßigerweise ebenfalls mit einem Schallschluckstoff ausgefüllt und stellt auf diese Weise eine zweite Absorptionskammer dar.

Der auf der Eintrittsseite des Abgas-Schalldämpfers gelegene Raum zwischen der oberen Innenschale und der unteren Halbschale des Außengehäuses bis zur ersten Trennwand ist ein Leerraum und bildet mithin eine erste Reflexionskammer.

Eine zweite Reflexionskammer wird ausgebildet, wenn der Raum zwischen der oberen Innenschale und der unteren Halbschale des Außengehäuses sowie zwischen der ersten und der zweiten Trennwand ebenfalls ein Leerraum ist.

Unter Leerraum sei selbstverständlich ein Raum verstanden, der keinen Schallschluckstoff besitzt. Es versteht sich, daß die eingangs genannten Auslaufrohre in diesem "Leerraum" verlaufen können, gleichermaßen auch andere Teile der inneren Abgasführung, insbesondere ein Einlaufrohr.

Die Abgasführung weist vorzugsweise ein geradliniges Einlaufrohr auf, dessen auf der Austrittsseite des Abgas-Schalldämpfers gelegenes Ende sich in der zweiten Absorptionskammer befindet.

Das Einlaufrohr kann zumindest teilweise mantelseitig perforiert und dadurch mit Durchgängen zumindest zur ersten Reflexionskammer und zur zweiten Reflexionskammer ausgebildet sein.

Die erste und die zweite Trennwand besitzen Durchgangsöffnungen für das Einlaufrohr und die Auslaufrohre, wobei das Einlaufrohr und die Auslaufrohre zumindest mit der ersten Trennwand fest verbunden sind, vorzugsweise auch mit der zweiten Trennwand, zumindest in einer Ausführungsvariante.

Die erste und die zweite Trennwand sowie die obere Innenschale weisen zumindest teilweise Perforationsabschnitte auf.

Das Einlaufrohr kann einen abwinkeltes Einlauf enthalten, der mit dem Außengehäuse bündig verläuft.

In einer Ausführungsvariante besitzt das Einlaufrohr in der zweiten Absorptionskammer ein geschlossenes stirnseites Ende sowie eine Mantelperforation im Bereich der zweiten Absorptionskammer.

In einer weiteren Ausführungsvariante hat das Einlaufrohr in der zweiten Absorptionkammer ein offenes stirnseitiges Ende, welches koaxial und mit Umfangsabstand in einem einseitig offenen Umlenkrohr angeordnet ist. Das Umlenkrohr ist in der zweiten Absorptionskammer angeordnet und in einem Durchbruch der zweiten Trennwand dergestalt befestigt, daß die ringförmige Austrittsöffnung des Umlenkrohres in die zweite Reflexionskammer weist. Hierbei kann die ringförmige Austrittsöffnung in der Ebene der zweiten Trennwand liegen. In einer weiteren Variante erstreckt sich das Umlenkrohr noch in die zweite Reflexionskammer hinein.

Auch das Umlenkrohr kann mantelseitig perforiert und dadurch über Durchgänge mit der zweiten Absorptionskammer verbunden sein. Mit Ausnahme der Perforationen sind die zweite Absorptionskammer und auch die vorgenannte erste Absorptionskammer komplett geschlossen und auch gasdicht abgedichtet. Sie bewirken die bekannte Pufferdämpfung.

Eine vorteilhafte Weiterbildung der Erfindung sieht vor, daß das Einlaufrohr einen verjüngten, abgestuften Endabschnitt zumindest im Bereich des Umlenkrohres besitzt. Der Querschnitt des abgestuften Endabschnitts des Einlaufrohres ist vorzugsweise gleich dem Querschnitt der ringförmigen Austrittsöffnung des Umlenkrohres.

Gute Strömungsverhältnisse stellen sich ein, wenn das Umlenkrohr auf der Austrittsseite des Abgas-Schalldämpfers in der zweiten Absorptionskammer ein geschlossenes kalottenförmiges stirnseitiges Umlenkende besitzt.

Ist in einer besonders bevorzugten Erfindungsvariante der Abgas-Schalldämpfer an einem Fahrzeug-Unterboden dergestalt befestigt, daß die erste und die zweite Absorptionskammer in Richtung Fahrzeug-Unterboden weisen, dann wird nicht nur ein gute Schalldämpfung in Richtung Fahrzeuginnenraum erzielt, sondern auch eine gute Wärmeisolation des im Betrieb heißen Abgas-Schalldämpfers in Richtung Fahrzeug-Unterboden. Dies ist insbesondere bei langsamer Fahrt eines Fahrzeuges von Vorteil, nämlich dann, wenn der Fahrtwind die Oberseite des Abgas-Schalldämpfers nicht ausreichend kühlen kann und gleichwohl durch die erfindungsgemäße Wärmeisolation der beiden Absorptionskammern die Oberseite auf einem vergleichsweise niedrigen Temperaturniveau gehalten werden kann.

Zusammengefaßt wird also durch die Erfindung insbesondere ein Nachschalldämpfer für einen Personenkraftwagen realisiert, der eine integrierte Endrohrverlängerung aufweist.

Die wesentlichen Gestaltungsmerkale sind:
- Vier-Kammer-Schalen-Schalldämpfer mit zwei nicht-durchströmten Absorptionskammern und zwei durchströmten Reflexionskammern
- Kammeraufteilung durch zwei Quer-Innenböden plus einer im Schalenfalz verankerten Innenschale
- Ein- und Auslaufkammer werden durch die perforierte Innenschale plus zwei perforierten Innenböden mit unterschiedlichem Querschnitt gebildet
- Einlaufrohr mit drei Perforations-Blöcken in den beiden Reflexionskammern bzw. in der zweiten Absorptions-Pufferkammer
- Einlaufrohr wahlweise mit gestuftem Eintrittsquerschnitt plus im zweiten Innenboden verankertem Rückstromrohr
- Verlängerung der inneren Auslaufrohre durch spezielle Biegungen quer zur Längsachse
- Durchmesserverhältnis der inneren Auslaufrohre zu den Endrohren ca. 40 zu 52
- Niedrige Oberflächentemperaturen in Richtung Fahrzeugboden durch die beiden Absorptionskammern

Ein besonderer Vorteil der Erfindung ist ferner der niedrige Mündungsschallpegel bei Schalldämpfer-Anlagen mit extremer Volumenaufteilung zwischen Vorschalldämpfer/Mittelschalldämpfer zu Nachschalldämpfer zum Beispiel im Verhältnis von 15 zu 85.

Eine weitere Ausführungsform betrifft ferner einen Abgas-Schalldämpfer mit einem Schalenfalz in Form eines abgewinkelten Umfangsfalzes und mit zwei Außenhalbschalen jeweils mit einem Rand sowie zumindest einer Innenschale mit einem flachen Rand, wobei die Ränder der Außenhalbschalen außenseitig abgewinkelt und über den Umfangsfalz miteinander verbunden sind und der flache Rand der Innenschale(n) zwischen den Rändern der Außenhalbschalen fest eingeklemmt ist.

Aus EP 0 664 380 A1 ist ein Schalldämpfer der vorgenannten Art bekannt, dessen Außenhalbschalen gebogene Ränder besitzen, die im zusammengesetzten Zustand einer Gehäuseschale eine Klemmsicke ausbilden. Der flache Rand der Innenschale ist so dimensioniert, dass er die Wand der Gehäuseschale knapp berührt und nur zwischen den örtlichen Klemmsicken federnd gehalten wird. Die Klemmsicken werden bereits bei der Vorfertigung der Außenhalbschalen eingeprägt. Die Prägetiefe der Klemmsicke ist durch die Dicke der Innenschale vorbestimmt. Von Nachteil ist, dass Lage und Tiefe der Klemmsicke im Prägewerkzeug festgelegt werden muss. Nach erfolgter Festlegung der Lage und Tiefe der Klemmsicke kann der Umfangsfalz nur unverändert in gleicher Konfiguration und die Innenschale nur mit einer konstanten Dicke ausgebildet werden, die keine Toleranzen zulässt, will man die Klemmwirkung nicht beeinträchtigen. Die örtlichen Klemmsicken erlauben auch keine Abdichtung der Innenschale gegenüber den Außenhalbschalen.

Demgegenüber sieht die erfindungsgemäße Ausführungsform insbesondere für eine Innenschale mit einer veränderlichen Dicke innerhalb gewisser Toleranzen und einer Längserstreckung nicht über die gesamte Schalldämpferaxiallänge vor, dass die Ränder der Außenhalbschalen flach ausgebildet sind, und dass der flache Rand der Innenschale(n) zwischen den flachen Rändern der Außenhalbschalen nur in einem Teilbereich des Umfangsfalzes durch den abgewinkelten Umfangsfalz fest eingeklemmt ist. Die nicht über den gesamten Umfang in den Umfangsfalz der Außenhalbschalen eingebundene und abgedichtete Innenschale besitzt also einen flachen Rand, der partiell in einem ganz normalen abgewinkelten Umfangsfalz eingebunden ist, wie er bei Außenhalbschalen Stand der Technik und leicht zu fertigen ist. Der erfindungsgemäße Umfangsfalz kennzeichnet sich durch zwei unterschiedliche Ausbildungen über die gesamte Umfangslänge bei gleicher Grundkonstellation. Zum Teil hält der Umfangsfalz in einer Zwischeneinklemmung einen flachen Rand einer Innenschale bzw. zwei flache Ränder von zwei Innenschalen, wobei die Innenschale(n) gegenüber den Außenhalbschalen und gegenüber zumindest einer weiteren inneren Trennwand des Abgas-Schalldämpfers abgedichtet ist. Zum anderen Teil ist er reiner verschluss der beiden Außenhalbschalen. Die Innenschale kann in gewissen Grenzen unterschiedliche Dicke aufweisen, ohne die Klemm- und Abdichtwirkung der Innenschale und der Außenhalbschalen zu beeinträchtigen. Die partielle Einfalzung der Innenschale(n) ermöglicht mit Vorteil die Ausbildung zumindest einer zusätzlichen Kammer bei einem Schalenschalldämpfer.

Vorzugsweise kann der abgewinkelte Umfangsfalz nach unten ausgebildet sein und einen einfach umgeschlagenen oberen Rand einer oberen Außenhalbschale aufweisen. Diese Ausführungsvariante lässt Außenflüssigkeit beim Umfangsfalz abfließen und mithin von Haus aus nicht ins Innere des Schalldämpfers eindringen.

Der abgewinkelte Umfangsfalz besitzt insbesondere eine obere Gegenbiegung oder obere Gegenabwinklung. Diese Variante ist besonders vorteilhaft zur Erzeugung eines größeren Bereichs einer wirksamen Vorspannkraft bzw. Anpresskraft der flachen Ränder der Außenhalbschalen entweder direkt gegeneinander oder indirekt gegeneinander unter Zwischenordnung des flachen Rands der Innenschale, wobei in beiden Fällen eine gute Abdichtwirkung auch bei unterschiedlichen Dicken einer Innenschale gegeben ist.

Zumindest die Außenhalbschalen und der abgewinkelte Umfangsfalz können doppelwandig ausgebildet sein, was unterschiedliche Schalldämpfervarianten bei gleicher Umfangsfalzausbildung ermöglicht.

Eine untere Außenhalbschale kann einen Innenboden aufweisen, welcher über einen Radius randseitig hochgeschlagen ist und an der Unterseite der Innenschale abdichtend angrenzt.

Die Erfindung wird nachfolgend anhand von Ausführungsbeispielen unter Bezugnahme auf die beigefügte Zeichnung näher beschrieben; es zeigen:
- Figur 1: einen Abgas-Schalldämpfer in Vierkammer-Bauweise in Halbschalentechnik schematisch in einem Vertikalschnitt,
- Figur 2: den Abgas-Schalldämpfer nach Figur 1 in einem Horizontalschnitt längs der Linie X-X,
- Figur 3: den Abgas-Schalldämpfer nach Figur 1 in einem Querschnitt längs der Linie A-A,
- Figur 4: den Abgas-Schalldämpfer nach Figur 1 in einem Querschnitt längs der Linie B-B,
- Figur 5: einen anderen Abgas-Schalldämpfer in einem Horizontalschnitt ähnlich Figur 2,
- Figur 6: einen Abgas-Schalldämpfer in Vierkammer-Bauweise in Halbschalentechnik schematisch in einem Vertikalschnitt,
- Figur 7: den Abgas-Schalldämpfer nach Figur 6 in einem Horizontalschnitt längs der Linie X-X,
- Figur 8: den Abgas-Schalldämpfer nach Figur 7 in einem Querschnitt längs der Linie A1-A1,
- Figur 9: den Abgas-Schalldämpfer nach Figur 7 in einem Querschnitt längs der Linie B1-B1,
- Figur 10: die Einzelheit C1 der Figur 8 eines Umfangsfalzes im Teilbereich einer Zwischenanordnung einer Innenschale in größerer Darstellung, und
- Figur 11: die Einzelheit D1 der Figur 9 des gleichen Umfangsfalzes ohne Zwischenanordnung einer Innenschale in größerer Darstellung.

Gemäß den Figuren 1 bis 5 umfaßt ein Abgas-Schalldämpfer 1 in Vier-Kammerbauweise eines Personenkraftfahrzeuges ein Außengehäuse 2.

Das Außengehäuse 2 setzt sich aus einer oberen Halbschale 3 und einer unteren Halbschale 4 zusammen, die in ihrer horizontalen Trennebene mittels eines Schalenfalzes 25 miteinander fest verbunden sind. Im Schalenfalz 25 ist ferner eine obere Innenschale 5 befestigt. Durch den Abgas-Schalldämpfer 1 erstreckt sich eine innere Abgasführung.

Die Abgasführung weist zwei gekrümmte Auslaufrohre 9, 10 auf, die im Innern des Abgas-Schalldämpfers 1 angeordnet sind.

Das erste gekrümmte Auslaufrohr 9 ist das linke Auslaufrohr und besitzt einen ersten Krümmungsabschnitt, der in Draufsicht nach Figur 2 nach rechts gekrümmt ist. Das Austrittsende 27 befindet sich in der linken hinteren Ecke des Abgas-Schalldämpfers 1. Das erste Auslaufrohr 9 erstreckt sich von hinten geradlinig ins Schalldämpferinnere. Der Krümmungsabschnitt beschreibt einen Bogen von 90°. Der Eintrittsabschnitt des Auslaufrohres 9 ist wiederum geradlinig. Das Eintrittsende 29 befindet sich gemäß Figur 2 in etwa der rechten vorderen Ecke des Schalldämpferinneren auf der Eintrittseite des Abgas-Schalldämpfers. Das Austrittsende 27 verläuft bündig mit dem Außengehäuse 2 und besitzt ein gestuftes erweitertes Ende 31.

Das zweite gekrümmte Auslaufrohr 10 ist prinzipiell wie das erste gekrümmte Auslaufrohr 9 aufgebaut. Entsprechend besitzt es ein geradliniges Austrittsende 28, welches ebenfalls ein gestuftes erweitertes Ende 31 besitzt, sowie einen zweiten Krümmungsabschnitt, der sich gemäß Figur 2 von hinten zuerst nach rechts und dann etwa in einem 90°-Bogen nach links ins Schalldämpferinnere in die andere linke Ecke im Innern des Schalldämpfers auf der Eintrittsseite des Abgas-Schalldämpfers erstreckt.

Die Krümmungabschnitte des ersten Auslaufrohrs 9 und des zweiten Auslaufrohrs 10 sind also in Draufsicht aufeinander zugerichtet und überkreuzen sich berührungsfrei in unterschiedlicher Höhe im Abgas-Schalldämpfer.

Die Austrittsenden 27, 28 des ersten Auslaufrohres 9 und des zweiten Auslaufrohres 10 sind auf der Austrittsseite des Abgas-Schalldämpfers parallel und in einem dichten Abstand a zueinander in einer Horizontalebene angeordnet. Die Eintrittsenden 29, 30 des ersten Auslaufrohres 9 und des zweiten Auslaufrohres 10 befinden sich auf der entgegengesetzten Eintrittsseite des Abgas-Schalldämpfers in den seitlichen inneren Eckbereichen des Abgas-Schalldämpfers in einer ersten Reflexionskammer 16, die nachfolgend noch beschrieben wird.

Beide Auslaufrohre 9, 10 haben einen unperforierten Mantel.

Das Verhältnis des Durchmessers d der Auslaufrohre 9, 10 zum Durchmesser D des gestuften erweiterten Endes 31 der Auslaufrohre liegt im Bereich von 40 zu 52.

Der Abgas-Schalldämpfer 1 umfaßt ferner eine erste und eine zweite innere radiale Trennwand 6, 7, wobei sich die der Austrittsseite des Abgas-Schalldämpfers zugeordnete zweite Trennwand 7 über den gesamten inneren Querschnitt des Abgas-Schalldämpfers 1 erstreckt und mit dem Außengehäuse 2 fest verbunden ist.

Die bereits erwähnte obere Innenschale 5 befindet sich auf der Eintrittsseite des Abgas-Schalldämpferinneren und erstreckt sich bis zur zweiten Trennwand 7, mit welcher sie fest verbunden ist.

Die erste Trennwand 6 erstreckt sich über den gesamten unteren Halbschalenquerschnitt bis hin zur oberen Innenschale 5 und ist mit der oberen Innenschale fest verbunden.

Der auf der Eintrittsseite des Abgas-Schalldämpfers 1 gelegene Raum zwischen der oberen Innenschale 5 und der oberen Halbschale 3 des Außengehäuses 2 bis zur zweiten Trennwand 7 ist mit einem ersten Schallschluckstoff ausgefüllt. Er bildet eine erste Absorptionskammer 14.

Der auf der Austrittsseite des Abgas-Schalldämpfers 1 gelegene Raum zwischen der zweiten Trennwand 7 und dem Außengehäuse 2 ist mit einem zweiten Schallschluckstoff ausgefüllt. Er bildet eine zweite Absorptionskammer 15.

Der auf der Eintrittsseite des Abgas-Schalldämpfers 1 gelegene Raum zwischen der oberen Innenschale 5 und der unteren Halbschale 4 des Außengehäuses 2 bis zur ersten Trennwand 6 ist ein Leerraum. Er bildet die bereits erwähnte erste Reflexionskammer 16.

Der Raum zwischen der oberen Innenschale 5 und der unteren Halbschale 4 des Außengehäuses 2 sowie zwischen der ersten und der zweiten Trennwand 6, 7 ist ebenfalls ein Leerraum. Er bildet eine zweite Reflexionskammer 17.

Die innere Abgasführung des Abgas-Schalldämpfers 1 weist ferner auf der in Figur 2 linken Eintrittsseite des Abgas-Schalldämpfers 1 ein geradliniges Einlaufrohr 8 auf. Das Einlaufrohr 8 besitzt auf der in Figur 2 rechten Austrittsseite des Abgas-Schalldämpfers 1 ein blindes Ende 32; welches in der zweiten Absorptionskammer 15 endigt.

Das Einlaufrohr 8 ist zumindest teilweise mantelseitig perforiert und besitzt dadurch Durchgänge 22, 23 zumindest zur ersten Reflexionskammer 16 und zur zweiten Reflexionskammer 17.

Die erste und die zweite Trennwand 6, 7 weisen Durchgangsöffnungen für das Einlaufrohr 8 und die Auslaufrohre 9, 10 auf, wobei das Einlaufrohr und die Auslaufrohre mit der ersten Trennwand 6 sowie mit der zweiten Trennwand 7 fest verbunden sind.

Die erste und die zweite Trennwand 6, 7 sowie die obere Innenschale 5 umfassen ferner zumindest teilweise Perforationen 18, 19, 20, 21.

Das Einlaufrohr 8 besitzt einen abwinkelten Einlauf, der mit dem Außengehäuse 2 bündig verläuft.

Ersichtlich kann also im Betrieb Abgas durch den Abgas-Schalldämpfer 1 strömen. Das Abgas gelangt durch das Einlaufrohr 8 durch die erste Mantelperforation 22 in die erste Reflexionskammer 16 sowie durch die zweite Mantelperforation 23 in die zweite Reflexionskammer 17 und von dort durch die Perforation 20 der ersten Trennwand 6 in die erste Reflexionskammer 16.

Ferner gelangt Abgas durch die Mantelperforation 24 in die zweite Absorptionskammer 15.

Ferner gelangt Abgas durch die Perforation 18 der oberen Innenschale 5 von der ersten Reflexionskammer 16 sowie durch die Perforation 19 der oberen Innenschale 5 von der zweiten Reflexionskammer in die erste Absorptionskammer 14.

Das in der ersten Reflexionskammer befindliche Abgas wird über die beiden langen, gekrümmten Auslaufrohre 9, 10 aus dem Innern des Abgas-Schalldämpfers gemäß Zeichnung nach rechts bis zum Austrittsende ausgeleitet, und von dort praktisch in die Atmosphäre, da keine schalldämpferäußeren Endrohre mehr vorgesehen sind, allenfalls noch Blenden, die das optische Erscheinungsbild der Schalldämpferanlage verbessern.

In Figur 5 ist eine andere Ausgestaltung eines Einlaufrohres 8 gezeigt. Die restlichen Teile des Abgas-Schalldämpfers entsprechen der Ausführungsvariante nach den Figuren 1 bis 4. Gleiche Teile sind mithin mit gleichen Bezugszeichen versehen.

Das Einlaufrohr 8 nach Figur 5 besitzt kein blindes Ende auf der rechten Seite in der zweiten Absorptionskammer 15 wie im erstgenannten Ausführungsbeispiel, sondern ein offenes stirnseitiges Ende 33. Das Ende 33 befindet sich koaxial und mit Umfangsabstand in einem einseitig offenen Umlenkrohr 11.

Das Umlenkrohr 11 ist in der zweiten Absorptionskammer 15 angeordnet und in einem Durchbruch der zweiten Trennwand 7 befestigt. Die ringförmige Austrittsöffnung des Umlenkrohres 11 weist in die zweite Reflexionskammer 17. Das Umlenkrohr 11 ist mantelseitig perforiert und hat mithin Durchgänge 34 zur zweiten Absorptionskammer 15. Das Einlaufrohr 8 besitzt einen verjüngten, abgestuften Endabschnitt 8a zumindest im Bereich des Umlenkrohres 11. Der Querschnitt des abgestuften Endabschnitts 8a des Einlaufrohres ist gleich dem Querschnitt der ringförmigen Austrittsöffnung des Umlenkrohres 11. Das Umlenkrohr 11 hat auf der Austrittsseite des Abgas-Schalldämpfers in der zweiten Absorptionskammer 15 ein geschlossenes kalottenförmiges stirnseitiges Umlenkende 35.

Ersichtlich weist die Ausführungsvariante nach Figur 5 im Bereich des Einlaufrohres gute Durchströmungsverhältnisse auf. Der Strömungswiderstand des durchströmenden Abgases ist vergleichweise gering. Die Anordnung eignet sich vorrangig für leistungsstarke Verbrennungsmotoren.

Besonders vorteilhaft ist es, wenn der Abgas-Schalldämpfer an einem Fahrzeug-Unterboden so befestigt ist, daß die erste und die zweite Absorptionskammer 14, 15 in Richtung Fahrzeug-Unterboden weisen, d.h. in der Nachbarschaft des Fahrzeug-Unterbodens liegen und dadurch eine Wärmeisolation gegenüber dem Fahrzeug-Unterboden eingerichtet wird. Die heiße entgegengesetzte Wand des Schalldämpfers ist demgegenüber dem Untergrund zugewendet ist, auf dem sich das Fahrzeug bewegt. Auf diese Weise kann auch bei Langsamfahrt oder bei Fahrzeugstillstand, wenn also keine oder nur eine geringe Kühlung durch den Fahrtwind gegeben ist, der Fahrzeug-Unterboden nicht überhitzt werden.

Gemäß den Figuren 6 bis 11 umfaßt ein Abgas-Schalldämpfer 1 in Vier-Kammerbauweise eines Personenkraftfahrzeuges ein Außengehäuse, welches sich aus einer oberen Außenhalbschale 200 und einer unteren Außenhalbschale 300 zusammensetzt, die in ihrer horizontalen Trennebene mittels eines abgewinkelten Umfangsfalzes 900 miteinander fest verbunden sind.

Im Umfangsfalz 900 ist teilweise ferner eine obere Innenschale 400 befestigt, wie nachfolgend noch beschrieben wird.

Durch den Abgas-Schalldämpfer 1 erstreckt sich die innere Abgasführung mit den zwei gekrümmten Auslaufrohren.

Der Abgas-Schalldämpfer 1 umfaßt ferner eine erste innere radiale Trennwand 150 und eine zweite innere radiale Trennwand 140, wobei sich die der Austrittsseite des Abgas-Schalldämpfers zugeordnete zweite Trennwand 140 über den gesamten inneren Querschnitt des Abgas-Schalldämpfers 1 erstreckt und mit dem Außengehäuse fest verbunden ist.

Die bereits erwähnte obere Innenschale 400 befindet sich auf der Eintrittsseite des Abgas-Schalldämpferinneren und erstreckt sich bis zur zweiten Trennwand 140, mit welcher sie fest verbunden ist.

Die erste Trennwand 150 erstreckt sich über den gesamten unteren Halbschalenquerschnitt bis hin zur oberen Innenschale 400 und ist mit der oberen Innenschale fest verbunden.

Der auf der Eintrittsseite des Abgas-Schalldämpfers 1 gelegene Raum zwischen der oberen Innenschale 400 und der oberen Außenhalbschale 200 des Außengehäuses bis zur zweiten Trennwand 140 ist mit einem ersten Schallschluckstoff ausgefüllt. Er bildet eine erste Absorptionskammer 160.

Der auf der Austrittsseite des Abgas-Schalldämpfers 1 gelegene Raum zwischen der zweiten Trennwand 140 und dem Außengehäuse ist mit einem zweiten Schallschluckstoff ausgefüllt. Er bildet eine zweite Absorptionskammer 170.

Der auf der Eintrittsseite des Abgas-Schalldämpfers 1 gelegene Raum zwischen der oberen Innenschale 400 und der unteren Halbschale 300 des Außengehäuses bis zur ersten Trennwand 150 ist ein Leerraum. Er bildet eine erste Reflexionskammer.

Der Raum zwischen der oberen Innenschale 400 und der unteren Außenhalbschale 300 sowie zwischen der ersten und der zweiten Trennwand 150, 140 ist ebenfalls ein Leerraum. Er bildet eine zweite Reflexionskammer.

Der vorgenannte Abgas-Schalldämpfer 1 eines Personenkraftfahrzeuges in Mehrkammerbauweise besitzt, wie dies in größerer Einzelheit in den Figuren 10 und 11 zu sehen ist, zwei Außenhalbschalen 200, 300 jeweils mit einem Rand 500 sowie eine Innenschale 400 mit einem flachen Rand 600, wobei die Ränder 500 der Außenhalbschalen 200, 300 außenseitig abgewinkelt und mithin auf diese Weise über den Umfangsfalz 900 miteinander verbunden sind, und der flache Rand 600 der Innenschale 400 teilweise zwischen den Rändern 500 der Außenhalbschalen fest eingeklemmt ist.

Im besonderen sind die Ränder 500 der Außenhalbschalen 200, 300 flach ausgebildet, und es ist der flache Rand 600 der Innenschale 400 zwischen den flachen Rändern 500 der Außenhalbschalen nur in einem Teilbereich T1 des Umfangsfalzes 900 durch den abgewinkelten Umfangsfalz 900 fest eingeklemmt. In einem Bereich, in dem die Innenschale 400 nicht mehr eingeklemmt ist, sind die beiden flachen Ränder 500 der Außenhalbschalen 200, 300 direkt gegeneinander geklemmt und schaffen einen zusätzlichen Abdichtungsbereich zusätzlich zum abgewinkelten Umfangsfalz 900 gemäß Figur 11.

Der abgewinkelte Umfangsfalz 900 ist nach unten ausgebildet und weist einen einfach umgeschlagenen oberen Rand der oberen Außenhalbschale 200 auf.

Der abgewinkelte Umfangsfalz 900 besitzt eine obere Gegenbiegung 700.

Beide Außenhalbschalen 200, 300 einschließlich Umfangsfalz 900 sind doppelwandig ausgebildet.

Die untere Außenhalbschale 300 weist einen Innenboden 130 auf, welcher über einen Radius 800 randseitig hochgeschlagen ist und an der Unterseite der Innenschale 400 abdichtend angrenzt.

Ein vorgenannter Umfangsfalz 900 wird bei einem Abgas-Schalldämpfer 1 vornehmlich wie folgt ausgebildet.

Es werden die vorgefertigten Außenhalbschalen 200, 300 unter Zwischenordnung der vorgefertigten Innenschale-400 nur im Teilbereich T1 der Außenhalbschalen 200, 300 und nach einem Einbau der restlichen Einzelteile nach den Figuren 6 bis 9 mit ihren flachen Rändern 500, 600 positioniert zusammengesetzt und durch eine nicht veranschaulichte Befestigungsanordnung vorfixiert. Dann wird an die flachen Ränder 500, 600 ein Umfangsfalz-Werkzeug 120 angesetzt, das in den Figuren 10 und 11 strichpunktiert schematisch dargestellt ist. Das angesetzte Umfangsfalz-Werkzeug 120 wird zur Ausbildung des gewinkelten Umfangsfalzes 900 nach den Figuren 10 und 11 in einem einzigen Verfahrensschritt längs der flachen Rändern 500 bzw. 500, 600 zwischen der Eintrittsöffnung 100 und der Austrittsöffnung 110 des durch die Befestigungsanordnung vorfixierten Abgas-Schalldämpfers 1 angetrieben und geführt, wobei die Ränder 500 gebogen bzw. abgewinkelt werden. Nach Ausbildung des gewinkelten Umfangsfalzes 900 auf dem gesamten Umfang des Abgas-Schalldämpfers 1 auf beiden Seiten des Abgas-Schalldämpfers nach Figur 7 zwischen der Eintrittsöffnung 100 und den Austrittsöffnungen 110 wird schließlich der Abgas-Schalldämpfer 1 aus der gelösten Befestigungsanordnung genommen.

Die vorgenannte Vorfixierung des Abgas-Schalldämpfers 1 kann auch durch formschlüssig ineinandergreifende erhabene und abgesenkte Bereiche der Außenhalbschalen und der Innenschale(n) erfolgen, insbesondere im Bereich der Eintrittsöffnung 100 und/oder der Austrittsöffnung 110. Dann ist eine separate Befestigungsanordnung gegebenenfalls entbehrlich.

## Patentansprüche

1. Abgas-Schalldämpfer (1) in Mehrkammerbauweise, insbesondere Abgas-Schalldämpfer eines Personenkraftfahrzeuges, mit einem Außengehäuse (2) bestehend aus einer oberen und einer unteren Halbschale (3, 4), einer Innenschale (5) sowie einer inneren Abgasführung durch den Abgas-Schalldämpfer, wobei
die Abgasführung zumindest ein erstes gekrümmtes Auslaufrohr (9) besitzt, das einen ersten Krümmungsabschnitt aufweist und dessen vorzugsweise geradliniges Austrittsende (27) bündig mit dem Außengehäuse (2) verläuft,
**dadurch gekennzeichnet,**
**dass** ein zweites gekrümmtes Auslaufrohr (10) mit einem zweiten Krümmungsabschnitt und einem zweiten vorzugsweise geradlinigen Austrittsende (28) vorgesehen ist, wobei die Krümmungsabschnitte des ersten Auslaufrohrs (9) und des zweiten Auslaufrohrs (10) in Draufsicht aufeinander zugerichtet sind.

2. Abgas-Schalldämpfer nach Anspruch 1, wobei
die Krümmungsabschnitte des ersten Auslaufrohres (9) und des zweiten Auslaufrohres (10) sich in unterschiedlicher Höhe im Abgas-Schalldämpfer überkreuzen.

3. Abgas-Schalldämpfer nach Anspruch 2, wobei
die Austrittsenden (27, 28) des ersten Auslaufrohres (9) und des zweiten Auslaufrohres (10) auf der Austrittsseite des Abgas-Schalldämpfers parallel und in einem dichten Abstand (a) zueinander in einer Horizontalebene angeordnet sind, und die Eintrittsenden (29, 30) des ersten Auslaufrohres (9) und des zweiten Auslaufrohres (10) auf der entgegengesetzten Eintrittsseite des Abgas-Schalldämpfers sich in den seitlichen inneren Eckbereichen des Abgas-Schalldämpfers in einer ersten Reflexionskammer (16) befinden.

4. Abgas-Schalldämpfer nach einem der Ansprüche 1 bis 3, wobei die Auslaufrohre (9, 10) einen unperforierten Mantel besitzen.

5. Abgas-Schalldämpfer nach einem der Ansprüche 1 bis 4, wobei die Auslaufrohre (9, 10) ein gestuftes erweitertes Ende (31) besitzen.

6. Abgas-Schalldämpfer nach Anspruch 5, wobei das Verhältnis des Durchmessers (d) der Auslaufrohre (9, 10) zum Durchmesser (D) des gestuften erweiterten Endes (31) der Auslaufrohre im Bereich von 40 zu 52 liegt.

7. Abgas-Schalldämpfer nach einem der Ansprüche 1 bis 6, wobei eine erste und eine zweite innere radiale Trennwand (6, 7) vorgesehen sind, wobei sich die der Austrittsseite des Abgas-Schalldämpfers zugeordnete zweite Trenn-wand (7) über den gesamten inneren Querschnitt des Abgas-Schalldämpfers (1) erstreckt und mit dem Außengehäuse (2) fest verbunden ist.

8. Abgas-Schalldämpfer nach Anspruch 7, wobei
auf der Eintrittsseite des Abgas-Schalldämpfers eine obere Innenschale (5) vorgesehen ist, die sich bis zur zweiten Trennwand (7) erstreckt und mit der zweiten Trennwand fest verbunden ist, und vorzugsweise in einem Schalenfalz (25) der oberen und unteren Halbschale (3, 4) des Außengehäuses verankert ist.

9. Abgas-Schalldämpfer nach Anspruch 8, wobei
die erste Trennwand (6) sich über den gesamten unteren Halbschalenquerschnitt bis hin zur oberen Innenschale (5) erstreckt und mit der oberen Innenschale fest verbunden ist.

10. Abgas-Schalldämpfer nach Anspruch 9, wobei
der auf der Eintrittsseite des Abgas-Schalldämpfers gelegene Raum zwischen der oberen Innenschale (5) und
der oberen Halbschale (3) des Außengehäuses (2) bis zur zweiten Trennwand (7) mit Schallschluckstoff ausgefüllt ist und eine erste Absorptionskammer (14) ausbildet.

11. Abgas-Schalldämpfer nach Anspruch 9 oder 10, wobei
der auf der Austrittsseite des Abgas-Schalldämpfers gelegene Raum zwischen der zweiten Trennwand (7) und dem Außengehäuse (2) mit einem zweiten Schallschluckstoff ausgefüllt ist und eine zweite Absorptionskammer (15) ausbildet.

12. Abgas-Schalldämpfer nach einem der Ansprüche 9 bis 11, wobei der auf der Eintrittsseite des Abgas-Schalldämpfers gelegene Raum zwischen der oberen Innenschale (5) und der unteren Halbschale (4) des Außengehäuses (2) bis zur ersten Trennwand (6) ein Leerraum ist und die erste Reflexionskammer (16) ausbildet.

13. Abgas-Schalldämpfer nach einem der Ansprüche 9 bis 12, wobei der Raum zwischen der oberen Innenschale (5) und der unteren Halbschale (4) des Außengehäuses sowie zwischen der ersten und der zweiten Trennwand (6, 7) ein Leerraum ist und eine zweite Reflexionskammer (17) ausbildet.

14. Abgas-Schalldämpfer nach einem der Ansprüche 11 bis 13, wobei die Abgasführung ein vorzugsweise geradliniges Einlaufrohr (8) aufweist, dessen auf der Austrittsseite des Abgas-Schalldämpfers gelegenes Ende sich in der zweiten Absorptionskammer (15) befindet.

15. Abgas-Schalldämpfer nach Anspruch 14, wobei
das Einlaufrohr (8) zumindest teilweise mantelseitig perforiert ist und **dadurch** Durchgänge (22, 23) zumindest zur ersten Reflexionskammer (16) und zur zweiten Reflexionskammer (17) besitzt.

16. Abgas-Schalldämpfer nach Anspruch 14 oder 15, wobei
die erste und die zweite Trennwand (6, 7) Durchgangsöffnungen für das Einlaufrohr (8) und die Auslaufrohre (9, 10) aufweisen, wobei das Einlaufrohr und die Auslaufrohre zumindest mit der ersten Trennwand (6) fest verbunden sind.

17. Abgas-Schalldämpfer nach einem der Ansprüche 8 bis 16, wobei die erste und die zweite Trennwand (6, 7) sowie die obere Innenschale (5) zumindest teilweise Perforationen (18, 19, 20, 21) aufweisen.

18. Abgas-Schalldämpfer nach einem der Ansprüche 14 bis 17, wobei das Einlaufrohr (8) einen abwinkelten Einlauf aufweist, der mit dem Außengehäuse (2) bündig verläuft.

19. Abgas-Schalldämpfer nach einem der Ansprüche 14 bis 18, wobei das Einlaufrohr (8) in der zweiten Absorptionskammer (15) ein geschlossenes stirnseitiges Ende (32) sowie eine Mantelperforation (24) im Bereich der zweiten Absorptionskammer (15) besitzt.

20. Abgas-Schalldämpfer nach einem der Ansprüche 14 bis 18, wobei das Einlaufrohr (8) in der zweiten Absorptionskammer(15) ein offenes stirnseitiges Ende (33) besitzt, welches koaxial und mit Umfangsabstand in einem einseitig offenen Umlenkrohr (11) angeordnet ist, das seinerseits in der zweiten Absorptionskammer (15) angeordnet und in einem Durchbruch der zweiten Trennwand (7) befestigt ist, und die ringförmige Austrittsöffnung des Umlenkrohres (11) in die zweite Reflexionskammer (17) weist.

21. Abgas-Schalldämpfer nach Anspruch 20, wobei
das Umlenkrohr (11) mantelseitig perforiert ist und **dadurch** Durchgänge (34) zur zweiten Absorptionskammer (15) besitzt.

22. Abgas-Schalldämpfer nach Anspruch 20 oder 21, wobei
das Einlaufrohr (8) einen verjüngten, abgestuften Endabschnitt (8a) zumindest im Bereich des Umlenkrohres (11) besitzt.

23. Abgas-Schalldämpfer nach Anspruch 22, wobei
der Querschnitt des abgestuften Endabschnitts (8a) des Einlaufrohres gleich dem Querschnitt der ringförmigen Austrittsöffnung des Umlenkrohres (11) ist.

24. Abgas-Schalldämpfer nach einem der Ansprüche 20 bis 23, wobei das Umlenkrohr (11) auf der Austrittsseite des Abgas-Schalldämpfers in der zweiten Absorptionskammer (15) ein geschlossenes kalottenförmiges stirnseitiges Umlenkende (35) besitzt.

25. Abgas-Schalldämpfer nach einem der Ansprüche 11 bis 24, wobei dass dieser an einem Fahrzeug-Unterboden dergestalt befestigbar ist, dass die erste und die zweite Absorptionskammer (14, 15) in Richtung Fahrzeug-Unterboden weisen.

26. Abgas-Schalldämpfer nach einem der Ansprüche 8 bis 25, mit einem Schalenfalz in Form eines abgewinkelten Umfangsfalzes (900) und mit zwei Außenhalbschalen (200, 300) jeweils mit einem Rand (500) sowie zumindest einer Innenschale (400) mit einem flachen Rand (600), wobei die Ränder (500) der Außenhalbschalen (200, 300) außenseitig abgewinkelt und über den Umfangsfalz (900) miteinander verbunden sind und der flache Rand (600) der Innenschale(n) (400) zwischen den Rändern (500) der Außenhalbschalen fest eingeklemmt ist, wobei
die Ränder (500) der Außenhalbschalen (200, 300) flach ausgebildet sind, und dass der flache Rand (600) der Innenschale(n) (400) zwischen den flachen Rändern (500) der Außenhalbschalen nur in einem Teilbereich (T1) des Umfangsfalzes (900) durch den abgewinkelten Umfangsfalz (900) fest eingeklemmt ist.

27. Schalldämpfer nach Anspruch 26, wobei
der abgewinkelte Umfangsfalz (900) nach unten ausgebildet ist und einen einfach umgeschlagenen oberen Rand einer oberen Außenhalbschale (200) aufweist.

28. Schalldämpfer nach Anspruch 27, wobei
der abgewinkelte Umfangsfalz (900) eine obere Gegenbiegung (700) oder obere Gegenabwinklung aufweist.

29. Schalldämpfer nach einem der Ansprüche 26 bis 28, wobei zumindest die Außenhalbschalen (200, 300) und der abgewinkelte Umfangsfalz (900) doppelwandig ausgebildet sind.

30. Schalldämpfer nach einem der Ansprüche 26 bis 29, wobei eine untere Außenhalbschale (300) einen Innenboden (130) aufweist, welcher über einen Radius (800) randseitig hochgeschlagen ist und an der Unterseite der Innenschale (400) abdichtend angrenzt.

## Claims

1. Multi-chamber exhaust gas silencer (1), in particular exhaust gas silencer of a passenger vehicle, with an outer housing (2), comprising an upper and a lower half shell (3, 4), an inner shell (5) and an inner exhaust gas routing through the exhaust gas silencer, the exhaust gas routing having at least one curved discharge pipe (9) which has a first section of curvature and the preferably rectilinear outlet end (27) of which runs flush with the outer housing (2), **characterized in that** a second curved discharge pipe (10) with a second section of curvature and a second preferably rectilinear outlet end (28) is provided, the sections of curvature of the first discharge pipe (9) and of the second discharge pipe (10) being directed towards each other in plan view.

2. Exhaust gas silencer according to Claim 1, the sections of curvature of the first discharge pipe (9) and of the second discharge pipe (10) crossing over each other at a different height in the exhaust gas silencer.

3. Exhaust gas silencer according to Claim 2, the outlet ends (27, 28) of the first discharge pipe (9) and of the second discharge pipe (10) being arranged in parallel on the outlet side of the exhaust gas silencer and at a close distance (a) from each other in a horizontal plane, and the inlet ends (29, 30) of the first discharge pipe (9) and of the second discharge pipe (10) on the opposite inlet side of the exhaust gas silencer being situated in a first reflection chamber (16) in the lateral, inner corner regions of the exhaust gas silencer.

4. Exhaust gas silencer according to one of Claims 1 to 3, the discharge pipes (9, 10) having an unperforated casing.

5. Exhaust gas silencer according to one of Claims 1 to 4, the discharge pipes (9, 10) having a stepped, widened end (31).

6. Exhaust gas silencer according to Claim 5, the ratio of the diameter (D) of the discharge pipes (9, 10) to the diameter (D) of the stepped, widened end (31) of the discharge pipes lying in the range of 40 to 52.

7. Exhaust gas silencer according to one of Claims 1 to 6, a first and a second inner radial partition (6, 7) being provided, the second partition (7), which is assigned to the outlet side of the exhaust gas silencer, extending over the entire inner cross section of the exhaust gas silencer (1) and being connected fixedly to the outer housing (2).

8. Exhaust gas silencer according to Claim 7, an upper inner shell (5) being provided on the inlet side of the exhaust gas silencer, the said inner shell extending as far as the second partition (7) and being connected fixedly to the second partition and preferably being anchored in a shell fold (25) of the upper and lower half shell (3, 4) of the outer housing.

9. Exhaust gas silencer according to Claim 8, the first partition (6) extending over the entire lower half-shell cross section as far as the upper inner shell (5) and being connected fixedly to the upper inner shell.

10. Exhaust gas silencer according to Claim 9, the space, which is situated on the inlet side of the exhaust gas silencer, between the upper inner shell (5) and the upper half shell (3) of the outer housing (2) being filled as far as the second partition (7) with sound-absorbing material and forming a first absorption chamber (14).

11. Exhaust gas silencer according to Claim 9 or 10, the space, which is situated on the outlet side of the exhaust gas silencer, between the second partition (7) and the outer housing (2) being filled with a second sound-absorbing material and forming a second absorption chamber (15).

12. Exhaust gas silencer according to one of Claims 9 to 11, the space, which is situated on the inlet side of the exhaust gas silencer, between the upper inner shell (5) and the lower half shell (4) of the outer housing (2) being an empty space as far as the first partition (6) and forming the first reflection chamber (16).

13. Exhaust gas silencer according to one of Claims 9 to 12, the space between the upper inner shell (5) and the lower half shell (4) of the outer housing and between the first and the second partition (6, 7) being an empty space and forming a second reflection chamber (17).

14. Exhaust gas silencer according to one of Claims 11 to 13, the exhaust gas routing having a preferably rectilinear admission pipe (8) whose end which is situated on the outlet side of the exhaust gas silencer is located in the second absorption chamber (15).

15. Exhaust gas silencer according to Claim 14, the admission pipe (8) being at least partially perforated on the casing side, and as a result, having passages (22, 23) at least to the first reflection chamber (16) and to the second reflection chamber (17).

16. Exhaust gas silencer according to Claim 14 or 15, the first and the second partition (6, 7) having passage openings for the admission pipe (8) and the discharge pipes (9, 10), the admission pipe and the discharge pipes being connected fixedly at least to the first partition (6).

17. Exhaust gas silencer according to one of Claims 8 to 16, the first and the second partition (6, 7) and the upper inner shell (5) at least partially having perforations (18, 19, 20, 21).

18. Exhaust gas silencer according to one of Claims 14 to 17, the admission pipe (8) having an angled admission which runs flush with the outer housing (2).

19. Exhaust gas silencer according to one of Claims 14 to 18, the admission pipe (8) in the second absorption chamber (15) having a closed, end-side end (32) and a casing perforation (24) in the region of the second absorption chamber (15).

20. Exhaust gas silencer according to one of Claims 14 to 18, the admission pipe (8) in the second absorption chamber (15) having an open end-side end (33) which is arranged coaxially and at a circumferential distance in a deflecting pipe (11) which is open on one side, is, for its part, arranged in the second absorption chamber (15) and is fastened in an aperture of the second partition (7), and the annular outlet opening of the deflecting pipe (11) pointing into the second reflection chamber (17).

21. Exhaust gas silencer according to Claim 20, the deflecting pipe (11) being perforated on the casing side and, as a result, having passages (34) to the second absorption chamber (15)

22. Exhaust gas silencer according to Claim 20 or 21, the admission pipe (8) having a tapered, stepped end section (8a) at least in the region of the deflecting pipe (11).

23. Exhaust gas silencer according to Claim 22, the cross section of the stepped end section (8a) of the admission pipe being equal to the cross section of the annular outlet opening of the deflecting pipe (11).

24. Exhaust gas silencer according to one of Claims 20 to 23, the deflecting pipe (11) on the outlet side of the exhaust gas silencer in the second absorption chamber (15) having a closed, dome-shaped, end-side deflecting end (35).

25. Exhaust gas silencer according to one of Claims 11 to 24, it being fastenable to an underbody of the vehicle in such a manner that the first and the second absorption chamber (14, 15) point in the direction of the underbody of the vehicle.

26. Exhaust gas silencer according to one of Claims 8 to 25, with a shell fold in the form of an angled circumferential fold (900) and with two outer half shells (200, 300) each with an edge (500) and at least one inner shell (400) with a flat edge (600), the edges (500) of the outer half shells (200, 300) being angled on the outside and being connected to one another via the circumferential fold (900), and the flat edge (600) of the inner shell(s) (400) being clamped fixedly between the edges (500) of the outer half shells, the edges (500) of the outer half shells (200, 300) being of flat design, and the flat edge (600) of the inner shell(s) (400) being clamped fixedly between the flat edges (500) of the outer half shells just in a partial region (T1) of the circumferential fold (900) by means of the angled circumferential fold (900).

27. Silencer according to Claim 26, the angled circumferential fold (900) being formed downwards and having an upper edge, which has been turned over once, of an upper outer half shell (200).

28. Silencer according to Claim 27, the angled circumferential fold (900) having an upper mating bend (700) or an upper mating angled portion.

29. Silencer according to one of Claims 26 to 28, at least the outer half shells (200, 300) and the angled circumferential fold (900) being of double-walled design.

30. Silencer according to one of Claims 26 to 29, a lower outer half shell (300) having an inner base (130) which is turned up on the edge side over a radius (800) and is adjacent in a sealing manner to the lower side of the inner shell (400).

## Revendications

1. Silencieux de gaz d'échappement (1) à construction à chambres multiples, notamment silencieux de gaz d'échappement d'un véhicule automobile particulier, comportant un boîtier extérieur (2) composé d'une demi-coque supérieure et d'une demi-coque inférieure (3, 4), une coque intérieure (5) ainsi qu'un guide intérieur de gaz d'échappement à travers le silencieux de gaz d'échappement,
dans lequel le guide de gaz d'échappement comporte au moins un premier tuyau d'évacuation courbé (9) qui présente une première section de courbure et dont l'extrémité de sortie de préférence rectiligne (27) s'étend à fleur avec le boîtier extérieur (2),
**caractérisé en ce que**
il est prévu un deuxième tuyau d'évacuation courbé (10) ayant une deuxième section de courbure et une deuxième extrémité de sortie de préférence rectiligne (28), tandis que les sections de courbure du premier tuyau d'évacuation (9) et du deuxième tuyau d'évacuation (10) sont, vues du dessus, orientées l'une vers l'autre.

2. Silencieux de gaz d'échappement selon la revendication 1, dans lequel les sections de courbure du premier tuyau d'évacuation (9) et du deuxième tuyau d'évacuation (10) se croisent l'une sur l'autre à hauteur différente dans le silencieux de gaz d'échappement.

3. Silencieux de gaz d'échappement selon la revendication 2, dans lequel les extrémités de sortie (27, 28) du premier tuyau d'évacuation (9) et du deuxième tuyau d'évacuation (10) sont disposées du côté sortie du silencieux de gaz d'échappement et suivant un espacement serré (a) entre elles dans un plan horizontal et les extrémités d'entrée (29, 30) du premier tuyau d'évacuation (9) et du deuxième tuyau d'évacuation (10) se trouvent du côté entrée opposé du silencieux de gaz d'échappement dans les zones de coin intérieures latérales du silencieux de gaz d'échappement dans une première chambre de réflexion (16).

4. Silencieux de gaz d'échappement selon une des revendications 1 à 3, dans lequel les tuyaux d'évacuation (9, 10) comportent une chemise non perforée.

5. Silencieux de gaz d'échappement selon une des revendications 1 à 4, dans lequel les tuyaux d'évacuation (9, 10) comportent une extrémité élargie échelonnée (31).

6. Silencieux de gaz d'échappement selon la revendication 5, dans lequel le rapport du diamètre (d) des tuyaux d'évacuation (9, 10) au diamètre (D) de l'extrémité élargie échelonnée (31) des tuyaux d'évacuation se situe dans la plage de 40 à 52.

7. Silencieux de gaz d'échappement selon une des revendications 1 à 6, dans lequel une première et une deuxième paroi séparatrice radiale intérieure (6, 7) sont prévues, la deuxième paroi séparatrice (7) associée au côté sortie du silencieux de gaz d'échappement s'étendant sur toute la section transversale intérieure du silencieux de gaz d'échappement (1) et étant reliée fixement au boîtier extérieur (2).

8. Silencieux de gaz d'échappement selon la revendication 7, dans lequel il est prévu, du côté entrée du silencieux de gaz d'échappement, une coque intérieure supérieure (5) qui s'étend jusqu'à la deuxième paroi séparatrice (7) et est reliée fixement à la deuxième paroi séparatrice et est ancrée de préférence dans un repli de coque (25) de la demi-coque supérieure et inférieure (3, 4) du boîtier extérieur.

9. Silencieux de gaz d'échappement selon la revendication 8, dans lequel la première paroi séparatrice (6) s'étend sur toute la section transversale inférieure de la demi-coque jusqu'à la coque intérieure supérieure (5) et est reliée fixement à la coque intérieure supérieure.

10. Silencieux de gaz d'échappement selon la revendication 9, dans lequel l'espace situé du côté entrée du silencieux de gaz d'échappement entre la coque intérieure supérieure (5) et la demi-coque supérieure (3) du boîtier extérieur (2) jusqu'à la deuxième paroi séparatrice (7) est rempli de matière absorbant le son et constitue une première chambre d'absorption (14).

11. Silencieux de gaz d'échappement selon la revendication 9 ou 10, dans lequel l'espace situé du côté sortie du silencieux de gaz d'échappement entre la deuxième paroi séparatrice (7) et le boîtier extérieur (2) est rempli d'une deuxième matière absorbant le son et constitue une deuxième chambre d'absorption (15).

12. Silencieux de gaz d'échappement selon une des revendications 9 à 11, dans lequel l'espace situé du côté entrée du silencieux de gaz d'échappement entre la coque intérieure supérieure (5) et la demi-coque inférieure (4) du boîtier extérieur (2) jusqu'à la première paroi séparatrice (6) est un espace vide et constitue la première chambre de réflexion (16).

13. Silencieux de gaz d'échappement selon une des revendications 9 à 12, dans lequel l'espace entre la coque intérieure supérieure (5) et la demi-coque inférieure (4) du boîtier extérieur ainsi qu'entre la première et la deuxième paroi séparatrice (6, 7) est un espace vide et constitue une deuxième chambre de réflexion (17).

14. Silencieux de gaz d'échappement selon une des revendications 11 à 13, dans lequel le guide de gaz d'échappement comporte un tuyau d'arrivée de préférence rectiligne (8) dont l'extrémité située du côté sortie du silencieux de gaz d'échappement se trouve dans la deuxième chambre d'absorption (15).

15. Silencieux de gaz d'échappement selon la revendication 14, dans lequel le tuyau d'arrivée (8) est perforé du moins partiellement sur sa chemise et présente ainsi des passages (22, 23) du moins vers la première chambre de réflexion (16) et vers la deuxième chambre de réflexion (17).

16. Silencieux de gaz d'échappement selon la revendication 14 ou 15, dans lequel la première et la deuxième paroi séparatrice (6, 7) comportent des orifices de passage pour le tuyau d'arrivée (8) et les tuyaux d'évacuation (9, 10), le tuyau d'arrivée et les tuyaux d'évacuation étant reliés fixement du moins à la première paroi séparatrice (6).

17. Silencieux de gaz d'échappement selon une des revendications 8 à 16, dans lequel la première et la deuxième paroi séparatrice (6, 7) ainsi que la coque intérieure supérieure (5) comportent au moins partiellement des perforations (18, 19, 20, 21).

18. Silencieux de gaz d'échappement selon une des revendications 14 à 17, dans lequel le tuyau d'arrivée (8) présente une arrivée coudée qui s'étend à fleur avec le boîtier extérieur (2).

19. Silencieux de gaz d'échappement selon une des revendications 14 à 18, dans lequel le tuyau d'arrivée (8) présente dans la deuxième chambre d'absorption (15) une extrémité frontale fermée (32) ainsi qu'une perforation de chemise (24) au niveau de la deuxième chambre d'absorption (15).

20. Silencieux de gaz d'échappement selon une des revendications 14 à 18, dans lequel le tuyau d'arrivée (8) présente dans la deuxième chambre d'absorption (15) une extrémité frontale ouverte (33) qui est disposée coaxialement et à distance de la circonférence dans un tuyau d'inversion ouvert d'un côté (11) qui est disposé de son côté dans la deuxième chambre d'absorption (15) et est fixé dans une percée de la deuxième paroi séparatrice (7), et l'orifice de sortie de forme annulaire du tuyau d'inversion (11) est tourné vers la deuxième chambre de réflexion (17).

21. Silencieux de gaz d'échappement selon la revendication 20, dans lequel le tuyau d'inversion (11) est perforé sur sa chemise et présente ainsi des passages (34) vers la deuxième chambre d'absorption (15).

22. Silencieux de gaz d'échappement selon la revendication 20 ou 21, dans lequel le tuyau d'arrivée (8) comporte une section terminale rétrécie échelonnée (8a) du moins au niveau du tuyau d'inversion (11).

23. Silencieux de gaz d'échappement selon la revendication 22, dans lequel la section transversale de la section terminale échelonnée (8a) du tuyau d'arrivée est égale à la section transversale de l'orifice de sortie de forme annulaire du tuyau d'inversion (11).

24. Silencieux de gaz d'échappement selon une des revendications 20 à 23, dans lequel le tuyau d'inversion (11) comporte, du côté sortie du silencieux de gaz d'échappement, dans la deuxième chambre d'absorption (15), une extrémité frontale fermée d'inversion en forme de calotte (35).

25. Silencieux de gaz d'échappement selon une des revendications 11 à 24, dans lequel celui-ci peut être fixé à un sous-plancher de véhicule de manière à ce que la première et la deuxième chambre d'absorption (14, 15) soient tournées en direction du sous-plancher du véhicule.

26. Silencieux de gaz d'échappement selon une des revendications 8 à 25, comportant un repli de coque sous forme d'un repli circonférentiel coudé (900) et deux demi-coques extérieures (200, 300) pourvues respectivement d'un bord (500) ainsi qu'au moins une coque intérieure (400) à bord plat (600), les bords (500) des demi-coques extérieures (200, 300) étant coudés à l'extérieur et reliés entre eux par le repli circonférentiel (900) et le bord plat (600) de la(des) coque(s) intérieure(s) (400) étant serré fixement entre les bords (500) des demi-coques extérieures, tandis que les bords (500) des demi-coques extérieures (200, 300) ont une conformation plate, et que le bord plat (600) de la(des) coque(s) intérieure(s) (400) entre les bords plats (500) des demi-coques extérieures est serré fixement seulement dans une zone partielle (T1) du repli circonférentiel (900) par le repli circonférentiel coudé (900).

27. Silencieux de gaz d'échappement selon la revendication 26, dans lequel le repli circonférentiel coudé (900) est pratiqué en direction du bas et inclut un bord supérieur simplement rabattu d'une demi-coque extérieure supérieure (200).

28. Silencieux de gaz d'échappement selon la revendication 27, dans lequel le repli circonférentiel coudé (900) présente une contre-courbure supérieure (700) ou un contre-coudage supérieur.

29. Silencieux de gaz d'échappement selon une des revendications 26 à 28, dans lequel au moins les demi-coques extérieures (200, 300) et le repli circonférentiel coudé (900) sont réalisés avec une double paroi.

30. Silencieux de gaz d'échappement selon une des revendications 26 à 29, dans lequel une demi-coque extérieure inférieure (300) comporte un fond intérieur (130) qui est remonté sur un rayon (800) au bord et s'applique hermétiquement sur le côté inférieur de la coque intérieure (400).
